# EUROPÄISCHE PATENTSCHRIFT

(11) **EP 2 093 030 B1**
(45) Veröffentlichungstag und Bekanntmachung des Hinweises auf die Patenterteilung: **06.11.2013**
(21) Anmeldenummer: 09001247.7
(22) Anmeldetag: 29.01.2009
(51) Int. Cl.: B26D 7/18, B26F 1/40, B21D 28/24, B21D 45/00

(54) **Verfahren und Vorrichtung zur Entfernung von Stanzabfällen**
Method and device for removing stamping slugs
Procédé et dispositif destinés au retrait de déchets d'une presse

(30) Priorität: 20.02.2008 DE 102008010127
(43) Veröffentlichungstag der Anmeldung: 26.08.2009
(73) Patentinhaber: MS Spaichingen GmbH, 78549 Spaichingen (DE)
(72) Erfinder: Steimer, Timo, 78549 Spaichingen (DE)
(74) Vertreter: Manitz, Finsterwald & Partner GbR

(56) Entgegenhaltungen:
- DE-A1- 3 603 627
- DE-U1- 29 809 688
- US-A- 5 398 533
- US-A- 6 067 830

## Beschreibung

Die Erfindung betrifft ein Verfahren zur Entfernung von Stanzabfällen beim Messeraufsatzschnitt-Stanzen, bei dem zur Erzeugung einer Stanzöffnung in einem an der Stirnseite eines zylindrischen Ambosses und einem in diesem axial verfahrbaren Boden abgestützten Werkstücks mittels einer Stanzschneide ein Teil des Werkstücks ausgestanzt wird und das ausgestanzte Teil vor dessen Entfernung auf dem im zylindrischen Amboss axial verfahrbaren Boden aufliegt. Sie betrifft ferner eine Vorrichtung gemäß dem Oberbegriff des Anspruchs 16.

Beim Stanzen unter Anwendung der sogenannten Messeraufsatzschnitt-Technik, die insbesondere zur Herstellung kleinerer Ausbrüche beispielsweise in Kraftfahrzeug-Stoßfängern für die Abstandssensorik oder Scheinwerferreinigungsanlage angewandt wird, ergeben sich Probleme im Zusammenhang mit der Entnahme und definierten Entsorgung des ausgestanzten Teils.

Bisher war es allgemein üblich, zur Entnahme des ausgestanzten Teils ein speziell an den jeweiligen Fall angepasstes Vakuumgreifersystem einzusetzen, was nun aber die folgenden Probleme mit sich bringt:
So muss der Vakuumgreifer für jedes ausgestanzte Teil jeweils neu angepasst werden. Aus räumlichen Gründen ist eine definierte Entnahme nicht in jedem Fall möglich. Zudem kann die Teilabholung erst erfolgen, nachdem das ausgestanzte Werkstück entnommen wurde, was zu Taktzeiterhöhungen führen kann. Insbesondere bei größeren Werkstücken kann es auch zu gefahrbringenden Bewegungen bei offenem Rolltor kommen, da die Abfallentnahme erst nach Entnahme des großen Werkstücks möglich ist. Dies widerspricht nun aber insbesondere entsprechenden Sicherheitsvorschriften in den USA. Da die Vakuumgreifer verschmutzen bzw. das Vakuumgreifersystem mechanisch leicht dejustiert werden kann, lässt auch die Zuverlässigkeit zu wünschen übrig.

Bei einem aus der DE 36 03 627 C2 bekannten Verfahren wird im Zusammenhang mit einem Durchtauchschnitt eine Haltevorrichtung für den Stanzbutzen eingesetzt, die mit Unterdruck arbeitet oder ein getrenntes Greifersystem umfasst. Dabei wird der Stanzbutzen zusammen mit dem Werkzeug vom Werkstück abgehoben und anschließend vom Werkzeug abgestreift. Auch hier können nach wie vor Probleme im Zusammenhang mit der Entsorgung des Stanzbutzens auftreten.

In der US-A-6 067 830 ist ein Verfahren zum Entfernen von Stanzabfällen beim Durchtauchschnitt-Stanzen beschrieben. Dabei soll verhindert werden, dass beim Einbringen von Öffnungen in ein Rohr der beim Durchtauchschnitt-Stanzen entstehende Abfall in das Rohr fällt. Dazu wird der Stanzabfall zu jedem Zeitpunkt der Bearbeitung zwischen dem Stanzstempel und einem Federboden gehalten und zwischen diesen eingeklemmt aus dem Rohr herausgeführt und bis in den Bereich einer seitlichen Ausstoßöffnung in die zugeordnete Pressform zurückgezogen, um anschließend über die seitliche Aufstoßöffnung ausgestoßen zu werden.

Der Erfindung liegt die Aufgabe zugrunde, ein verbessertes Verfahren sowie eine verbesserte Vorrichtung der eingangs genannten Art zu schaffen, mit denen die zuvor genannten Probleme beseitigt sind. Dabei soll auf möglichst einfache Weise insbesondere die Zuverlässigkeit bei der Entfernung der Stanzabfälle erhöht werden.

Bezüglich des Verfahrens wird diese Aufgabe erfindungsgemäß dadurch gelöst, dass der verfahrbare Boden erst nach dem Stanzen zusammen mit dem ausgestanzten Teil bis in den Bereich einer im zylindrischen Amboss vorgesehenen seitlichen Ausstoßöffnung in den zylindrischen Amboss zurückgezogen und das auf dem zurückgezogenen Boden abgestützte ausgestanzte Teil anschließend durch Beaufschlagen mit einer entsprechenden Kraft quer zur Axialrichtung durch die Ausstoßöffnung hindurch ausgestoßen wird. Dabei ist der verfahrbare Boden bevorzugt in einer Stanzmatrize angeordnet.

Aufgrund dieser Ausgestaltung des Verfahrens ist auf einfache Art und Weise eine äußerst zuverlässige Entfernung der Stanzabfälle gewährleistet.

Dabei wird die zum Ausstoßen des ausgestanzten Teils aufzubringende Kraft bevorzugt durch eine der Ausstoßöffnung gegenüberliegende Ambossöffnung hindurch auf das ausgestanzte Teil aufgebracht.

Vorteilhafterweise wird das ausgestanzte Teil durch einen kurzen Kraftimpuls durch die Ausstoßöffnung hindurch ausgestoßen.

Gemäß einer zweckmäßigen praktischen Ausgestaltung des erfindungsgemäßen Verfahrens wird das ausgestanzte Teil mechanisch durch die Ausstoßöffnung hindurch ausgestoßen. Dabei kann das ausgestanzte Teil insbesondere über einen Schieber oder dergleichen durch die Ausstoßöffnung hindurch ausgestoßen werden. Zum Ausstoßen des ausgestanzten Teils kann ein solcher Schieber insbesondere von außen durch die der Ausstoßöffnung gegenüberliegende Ambossöffnung hindurchgeführt werden.

Gemäß einer vorteilhaften alternativen Ausgestaltung des erfindungsgemäßen Verfahrens wird das ausgestanzte Teil pneumatisch durch die Ausstoßöffnung hindurch ausgestoßen. Dabei kann das ausgestanzte Teil insbesondere über einen Druckluftstoß durch die Ausstoßöffnung hindurch ausgestoßen werden.

Von Vorteil ist insbesondere, wenn die Druckluft zum Ausstoßen des ausgestanzten Teils von außen durch die der Ausstoßöffnung gegenüberliegende Ambossöffnung hindurch in den Amboss eingeführt wird.

Die Ausstoßöffnung kann insbesondere schlitzartig ausgeführt sein. Dabei sind Höhe und Breite des Ausstoßschlitzes bevorzugt nur geringfügig größer als die Breite bzw. Höhe des ausgestanzten Teils gewählt.

Eine bevorzugte praktische Ausgestaltung des erfindungsgemäßen Verfahrens zeichnet sich dadurch aus, dass die der Ausstoßöffnung gegenüberliegende Ambossöffnung als Schlitzdüse ausgeführt ist und das auszustoßende ausgestanzte Teil über diese Schlitzdüse beaufschlagt wird.

Ist auch die Ausstoßöffnung schlitzartig ausgeführt, so erstreckt sich die Schlitzdüse vorteilhafterweise zumindest im Wesentlichen senkrecht zum Ausstoßschlitz, wodurch Verkantungen des ausgestanzten Teils beim Durchgang durch den Ausstoßschlitz vermieden werden.

Der die Ausstoßöffnung und die dieser gegenüberliegende Ambossöffnung umfassende Durchgang wird bevorzugt insbesondere mittels einer Lichtschranke und/oder dergleichen überwacht, wodurch die Prozesskontrolle vereinfacht wird.

Beim Zurückziehen des verfahrbaren Bodens kann das ausgestanzte Teil durch Vakuum am Boden gehalten werden.

Bezüglich der Vorrichtung wird die weiter oben angegebene Aufgabe erfindungsgemäß dadurch gelöst, dass diese so ausgeführt ist, dass der verfahrbare Boden erst nach dem Stanzen zusammen mit dem ausgestanzten Teil bis in den Bereich einer im zylindrischen Amboss vorgesehenen seitlichen Ausstoßöffnung in den zylindrischen Amboss zurückziehbar ist und Mittel vorgesehen sind, um das auf dem zurückgezogenen Boden abgestützte ausgestanzte Teil anschließend durch Beaufschlagen mit einer entsprechenden Kraft quer zur Axialrichtung durch die Ausstoßöffnung hindurch auszustoßen.

Bevorzugte Ausführungsformen der erfindungsgemäßen Vorrichtung sind in den Unteransprüchen angegeben.

Insbesondere beim Messeraufsatzschnitt kann also die Stanzschneide gegen einen Amboss mit wegfahrbarem Federboden fahren, wobei der Federboden etwas größer sein kann als die Stanzöffnung. Der wegfahrbare Federboden ist deshalb von Vorteil, weil häufig nach dem Stanzen noch ein Prägevorgang mit der Schulter des Stanzstempels erfolgen soll und hierfür genügend Freiraum unterhalb des Stanzstempels zur Verfügung stehen muss.

Nach dem Stanzen zieht sich der Federboden zusammen mit dem ausgestanzten Teil nach unten zurück.

Nun kann während eines nächsten Prozessschrittes das ausgestanzte Teil ausgeworfen werden, solange der Federboden in seiner unteren Stellung verbleibt, in der das ausgestanzte Teil der Ausstoßöffnung gegenüberliegt. Aus dem feststehenden Amboss kann also insbesondere ein Schlitz herausgefräst werden, durch den hindurch das ausgestanzte Teil ausgestoßen wird. Der Durchmesser des Schlitzes ist zweckmäßigerweise nur geringfügig größer als der Durchmesser des Abfallstücks bzw. ausgestanzten Teils. Es hat sich gezeigt, dass ein solcher Ausstoßschlitz die Stabilität des Ambosses nicht beeinträchtigt, sofern die üblichen Stanzkräfte und mechanischen Dimensionierungen eingehalten werden.

Die Entnahme des ausgestanzten Teils erfolgt vorteilhafterweise durch einen kurzen Kraftimpuls, der entweder mechanisch beispielsweise mit einem universellen Stempel oder durch einen Druckluftstoß erzeugt werden kann. Diese universelle Entnahme kann bei der Konstruktion miteinbezogen werden und erfordert lediglich geringfügige Anpassungen an das auszustanzende bzw. ausgestanzte Teil bei der Inbetriebnahme.

Die betreffende Düse kann insbesondere als Schlitzdüse ausgebildet sein. Dabei kann sie sich insbesondere senkrecht zum Ausstoßschlitz erstrecken, wodurch ein Verkanten des ausgestanzten Teils beim Durchgang durch den Ausstoßschlitz vermieden wird.

Indem der die Ausstoßöffnung sowie die dieser gegenüberliegende Ambossöffnung umfassende Durchgang beispielsweise mittels einer Lichtschranke überwacht wird, kann die Prozesskontrolle entsprechend vereinfacht werden. Es kann damit also auf einfache und zuverlässige Weise insbesondere der Entnahmevorgang überwacht werden.

Der Schieber kann insbesondere in Form eines Stempels oder dergleichen ausgeführt sein.

Die Erfindung wird im Folgenden anhand eines Ausführungsbeispiels unter Bezugnahme auf die Zeichnung näher erläutert; in dieser zeigen:
- Fig. 1: eine schematische perspektivische Teildarstellung einer beispielhaften Ausführungsform einer Vorrichtung zur Entfernung von Stanzabfällen in einer Phase, in der der das ausgestanzte Teil abstützende verfahrbare Boden noch seine obere Position einnimmt,
- Fig. 2: eine schematische perspektivische Teildarstellung der Vorrichtung in einer Phase, in der der verfahrbare Boden seine zurückgezogene Position innerhalb des Ambosses einnimmt und das ausgestanzte Teil bereits teilweise durch die Ausstoßöffnung hindurch ausgestoßen ist, und
- Fig. 3: eine schematische perspektivische Teildarstellung der Vorrichtung derselben Phase wie Fig. 2, wobei jedoch auch die der Ausstoßöffnung gegenüberliegende Seite des Ambosses zu erkennen ist.

Die Fig. 1 bis 3 zeigen in schematischer perspektivischer Teildarstellung eine beispielhafte Ausführungsform einer Vorrichtung 10 zur Entfernung von Stanzabfällen beim Stanzen, insbesondere Messeraufsatzschnitt-Stanzen.

Die Vorrichtung 10 umfasst einen zylindrischen Amboss 12 und einen in diesem axial verfahrbaren, insbesondere federnden Boden 14. Dabei dient dieser axial, d.h. in Längsrichtung des Ambosses 12 verfahrbare Boden 14 als Auflage für ein Teil 16, das aus einem an einer Stirnseite 18 des Ambosses 12 abgestützten Werkstück mittels einer Stanzschneide ausgestanzt wurde.

Der verfahrbare Boden 14 ist zusammen mit dem ausgestanzten Teil 16 bis in den Bereich einer im zylindrischen Amboss 12 vorgesehenen seitlichen Ausstoßöffnung 20 in den zylindrischen Amboss 12 zurückziehbar.

Zudem sind lediglich rein schematisch angedeutete Mittel 22 vorgesehen, um das auf dem zurückgezogenen Boden 14 abgestützte ausgestanzte Teil 16 anschließend durch Beaufschlagen mit einer entsprechenden Kraft quer zur Axial- bzw. Längsrichtung des Ambosses 12 durch die seitliche Ausstoßöffnung 20 hindurch auszustoßen.

Wie insbesondere anhand der Fig. 2 und 3 zu erkennen ist, ist der zylindrische Amboss 12 auf der der Ausstoßöffnung 20 gegenüberliegenden Seite mit einer Öffnung 24 versehen, durch die hindurch die zum Ausstoßen des ausgestanzten Teils aufzubringende Kraft auf das ausgestanzte Teil 16 aufbringbar ist.

Dabei wird diese Kraft über die bereits erwähnten Kraftbeaufschlagungsmittel 22 aufgebracht, die auf der mit der Ambossöffnung 24 versehenen Seite dieser Ambossöffnung 24 benachbart am Amboss 12 anbringbar, zum Beispiel mit diesem verschraubbar ist.

Wie insbesondere wieder anhand der Fig. 2 und 3 zu erkennen ist, kann der Amboss hierfür mit Befestigungsöffnungen 26 versehen sein, die jeweils ein Innengewinde aufweisen können, in die die Kraftbeaufschlagungsmittel 22 am Amboss 12 haltenden Schrauben einschraubbar sind. Wie insbesondere anhand der Fig. 3 zu erkennen ist, kann der Amboss 12 in dem Bereich 28, in dem die Kraftbeaufschlagungsmittel 22 an dem Amboss 12 befestigt werden, abgeflacht sein.

Die Kraftbeaufschlagungsmittel 22 können insbesondere so ausgelegt sein, dass das ausgestanzte Teil 16 durch einen kurzen Kraftimpuls ausgestoßen wird.

Dabei können mechanische und/oder pneumatische Kraftbeaufschlagungsmittel 22 eingesetzt werden.

Sind beispielsweise mechanische Kraftbeaufschlagungsmittel 22 vorgesehen, so können diese insbesondere einen Schieber umfassen, über den das ausgestanzte Teil 16 durch die Ausstoßöffnung 20 hindurch ausstoßbar ist. Dabei kann ein solcher Schieber zum Ausstoßen des ausgestanzten Teils 16 von außen durch die der Ausstoßöffnung 20 gegenüberliegende Ambossöffnung 24 hindurchgeführt werden.

Alternativ oder zusätzlich können jedoch insbesondere auch pneumatische Kraftbeaufschlagungsmittel 22 vorgesehen sein. Dabei können die pneumatischen Kraftbeaufschlagungsmittel 22 gegebenenfalls insbesondere so ausgeführt sein, dass das ausgestanzte Teil über einen Druckluftstoß durch die Ausstoßöffnung 20 hindurch ausgestoßen wird.

Die Druckluft zum Ausstoßen des ausgestanzten Teils 16 wird von außen durch die der Ausstoßöffnung 20 gegenüberliegende Ambossöffnung 24 hindurch in den Amboss 12 eingeführt.

Die Ausstoßöffnung 20 kann insbesondere schlitzartig ausgeführt sein, wobei Höhe und Breite des Ausstoßschlitzes zweckmäßigerweise nur geringfügig größer als die maximale Breite bzw. Höhe des ausgestanzten Teils 16 gewählt sind.

Sind pneumatische Kraftbeaufschlagungsmittel 22 vorgesehen, so ist, wie insbesondere anhand der Fig. 2 und 3 zu erkennen ist, die der Ausstoßöffnung 20 gegenüberliegende Ambossöffnung 24 zweckmäßigerweise als Schlitzdüse ausgeführt. Das auszustoßende ausgestanzte Teil 16 wird in diesem Fall also über diese Schlitzdüse entsprechend mit Druckluft beaufschlagt. Um Verkantungen des ausgestanzten Teils 16 beim Durchgang durch die bevorzugt schlitzartige Ausstoßöffnung 20 zu vermeiden, erstreckt sich die Schlitzdüse 24 zweckmäßigerweise senkrecht zum Ausstoßschlitz 20.

Zudem können Mittel zur Überwachung des die Ausstoßöffnung 20 und die dieser gegenüberliegende Ambossöffnung 24 umfassenden Durchgangs vorgesehen sein, wodurch die Prozesskontrolle entsprechend erleichtert wird. Dabei können diese Überwachungsmittel beispielsweise eine Lichtschranke oder dergleichen umfassen.

Zweckmäßigerweise sind auch Mittel 30 vorgesehen, um das ausgestanzte Teil 16 beim Zurückziehen des verfahrbaren Bodens 14 durch Vakuum an diesem zu halten. Wie insbesondere anhand der Fig. 2 und 3 zu erkennen ist, kann der beispielsweise gefederte Boden 14 ringförmig ausgeführt sein, und das ausgestanzte Teil 16 über die Mittel 30 durch den ringförmigen Boden 14 hindurch mit Vakuum beaufschlagt werden.

Zur Steuerung und/oder Regelung der Bewegungen des insbesondere federnden Bodens 14, der Mittel 30 zur Vakuumbeaufschlagung, der Kraftbeaufschlagungsmittel 22, und/oder der beispielsweise eine Lichtschranke oder dergleichen umfassenden Überwachungsmittel kann eine entsprechend ausgelegte Steuer- und/oder Regeleinrichtung vorgesehen sein. Diese Steuer- und/oder Regeleinrichtung kann insbesondere in eine zur Steuerung und/oder Regelung des restlichen, insbesondere den Stanzstempel und die Stanzschneide umfassenden Werkzeugteils vorgesehene Steuer- und/oder Regeleinrichtung integriert sein.

Während in der Fig. 1 die Vorrichtung 10 in einer Phase gezeigt ist, in der der das ausgestanzte Teil 16 abstützende verfahrbare Boden 14 noch seine obere Position einnimmt, ist die Vorrichtung 10 in den Fig. 2 und 3 jeweils in einer Phase gezeigt, in der der verfahrbare Boden 14 bereits seine zurückgezogene Position einnimmt, wobei das ausgestanzte Teil 16 bereits teilweise durch die Ausstoßöffnung bzw. den Ausstoßschlitz 20 hindurch ausgestoßen ist.

### Bezugszeichenliste

- 10: Vorrichtung
- 12: zylindrischer Amboss
- 14: Boden, insbesondere Federboden
- 16: ausgestanztes Teil
- 18: Stirnseite
- 20: seitliche Ausstoßöffnung, Ausstoßschlitz
- 22: Kraftbeaufschlagungsmittel
- 24: Ambossöffnung, Schlitzdüse
- 26: Befestigungsöffnung
- 28: Befestigungsbereich
- 30: Mittel zur Vakuumbeaufschlagung

## Patentansprüche

1. Verfahren zur Entfernung von Stanzabfällen beim Messeraufsatzschnitt-Stanzen, bei dem zur Erzeugung einer Stanzöffnung in einem an der Stirnseite (18) eines zylindrischen Ambosses (12) und einem in diesem axial verfahrbaren Boden (14) abgestützten Werkstücks mittels einer Stanzschneide ein Teil (16) des Werkstücks ausgestanzt wird und das ausgestanzte Teil (16) vor dessen Entfernung auf dem im zylindrischen Amboss (12) axial verfahrbaren Boden (14) aufliegt,
**dadurch gekennzeichnet,**
**dass** der verfahrbare Boden (14) erst nach dem Stanzen zusammen mit dem ausgestanzten Teil (16) bis in den Bereich einer im zylindrischen Amboss (12) vorgesehenen seitlichen Ausstoßöffnung (20) in den zylindrischen Amboss (12) zurückgezogen und das auf dem zurückgezogenen Boden (14) abgestützte ausgestanzte Teil (16) anschließend durch Beaufschlagen mit einer entsprechenden Kraft quer zur Axialrichtung durch die Ausstoßöffnung (20) hindurch ausgestoßen wird.

2. Verfahren nach Anspruch 1,
**dadurch gekennzeichnet,**
**dass** die zum Ausstoßen des ausgestanzten Teils (16) aufzubringende Kraft durch eine der Ausstoßöffnung (20) gegenüber liegende Ambossöffnung (24) hindurch auf das ausgestanzte Teil (16) aufgebracht wird, und/oder
**dass** das ausgestanzte Teil (16) durch einen kurzen Kraftimpuls durch die Ausstoßöffnung (20) hindurch ausgestoßen wird.

3. Verfahren nach einem der vorhergehenden Ansprüche,
**dadurch gekennzeichnet,**
**dass** das ausgestanzte Teil (16) mechanisch durch die Ausstoßöffnung (20) hindurch ausgestoßen wird, wobei vorzugsweise das ausgestanzte Teil (16) über einen Schieber durch die Ausstoßöffnung (20) hindurch ausgestoßen wird und dabei vorzugsweise der Schieber zum Ausstoßen des ausgestanzten Teils (16) von außen durch die der Ausstoßöffnung (20) gegenüber liegende Ambossöffnung (24) hindurch geführt wird.

4. Verfahren nach Anspruch 1 oder 2,
**dadurch gekennzeichnet,**
**dass** das ausgestanzte Teil (16) pneumatisch durch die Ausstoßöffnung (20) hindurch ausgestoßen wird, wobei vorzugsweise das ausgestanzte Teil (16) über einen Druckluftstoß durch die Ausstoßöffnung (20) hindurch ausgestoßen wird, und
**dass** vorzugsweise die Druckluft zum Ausstoßen des ausgestanzten Teils (16) von außen durch die der Ausstoßöffnung (20) gegenüber liegende Ambossöffnung (24) hindurch in den Amboss (12) eingeführt wird.

5. Verfahren nach einem der vorhergehenden Ansprüche,
**dadurch gekennzeichnet,**
**dass** die Ausstoßöffnung (20) schlitzartig ausgeführt ist, wobei vorzugsweise Höhe und Breite des Ausstoßschlitzes (20) nur geringfügig größer als die Breite bzw. Höhe des ausgestanzten Teils (16) gewählt sind.

6. Verfahren nach einem der vorhergehenden Ansprüche,
**dadurch gekennzeichnet,**
**dass** die der Ausstoßöffnung (20) gegenüber liegende Ambossöffnung (24) als Schlitzdüse ausgeführt ist und das auszustoßende ausgestanzte Teil (16) über diese Schlitzdüse beaufschlagt wird, wobei vorzugsweise die Ausstoßöffnung (20) schlitzartig ausgeführt ist und sich die Schlitzdüse (24) zumindest im Wesentlichen senkrecht zum Ausstoßschlitz (20) erstreckt.

7. Verfahren nach einem der vorhergehenden Ansprüche,
**dadurch gekennzeichnet,**
**dass** der die Ausstoßöffnung (20) und die dieser gegenüber liegende Ambossöffnung (24) umfassende Durchgang insbesondere mittels einer Lichtschranke und/ oder dergleichen überwacht wird, und/oder
**dass** das ausgestanzte Teil (16) beim Zurückziehen des verfahrbaren Bodens (14) durch Vakuum an diesem gehalten wird.

8. Vorrichtung (10) zur Entfernung von Stanzabfällen beim Messeraufsatzschnitt-Stanzen, mit einem zylindrischen Amboss (12) und einem in diesem axial verfahrbaren Boden (14), der als Auflage für ein Teil (16) dient, das aus einem an einer Stirnseite (18) des Ambosses (12) und dem Boden (14) abgestützten Werkstück mittels einer Stanzschneide ausgestanzt wurde, insbesondere zur Durchführung des Verfahrens nach einem der vorhergehenden Ansprüche,
**dadurch gekennzeichnet,**
**dass** die Vorrichtung so ausgeführt ist, dass der verfahrbare Boden (14) erst nach dem Stanzen züsammen mit dem ausgestanzten Teil (16) bis in den Bereich einer im zylindrischen Amboss (12) vorgesehenen seitlichen Ausstoßöffnung (20) in den zylindrischen Amboss (12) zurückziehbar ist und Mittel (22) vorgesehen sind, um das auf dem zurückgezogenen Boden (14) abgestützte ausgestanzte Teil (16) anschließend durch Beaufschlagen mit einer entsprechenden Kraft quer zur Axialrichtung durch die Ausstoßöffnung (20) hindurch auszustoßen.

9. Vorrichtung nach Anspruch 8,
**dadurch gekennzeichnet,**
**dass** der zylindrische Amboss (12) auf der der Ausstoßöffnung (20) gegenüber liegenden Seite mit einer Öffnung (24) versehen ist, durch die hindurch die zum Ausstoßen des ausgestanzten Teils (16) aufzubringende Kraft auf das ausgestanzte Teil (16) aufbringbar ist, und / oder
**dass** die Kraftbeaufschlagungsmittel (22) so ausgelegt sind, dass das ausgestanzte Teil durch einen kurzen Kraftimpuls ausgestoßen wird.

10. Vorrichtung nach Anspruch 8 oder 9,
**dadurch gekennzeichnet,**
**dass** mechanische Kraftbeaufschlagungsmittel (22) vorgesehen sind, wobei vorzugsweise die mechanische Kraftbeaufschlagungsmittel (22) einen Schieber umfassen, über den das ausgestanzte Teil (16) durch die Ausstoßöffnung hindurch ausstoßbar ist und dabei vorzugsweise der Schieber zum Ausstoßen des ausgestanzten Teils (16) von außen durch die der Ausstoßöffnung (20) gegenüber liegende Ambossöffnung (24) hindurch geführt ist.

11. Vorrichtung nach Anspruch 8 oder 9,
**dadurch gekennzeichnet,**
**dass** pneumatische Kraftbeaufschlagungsmittel (22) vorgesehen sind, wobei vorzugsweise die pneumatischen Kraftbeaufschlagungsmittel (22) so ausgeführt sind, dass das ausgestanzte Teil über einen Druckluftstoß durch die Ausstoßöffnung (20) hindurch ausgestoßen wird, und
**dass** vorzugsweise die Druckluft zum Ausstoßen des ausgestanzten Teils (16) von außen durch die der Ausstoßöffnung (20) gegenüber liegende Ambossöffnung (24) hindurch in den Amboss (12) einführbar ist.

12. Vorrichtung nach einem der vorhergehenden Ansprüche,
**dadurch gekennzeichnet,**
**dass** die Ausstoßöffnung (20) schlitzartig ausgeführt ist, wobei vorzugsweise Höhe und Breite des Ausstoßschlitzes (20) nur geringfügig größer als die maximale Breite bzw. Höhe des ausgestanzten Teils (16) gewählt sind.

13. Vorrichtung nach einem der vorhergehenden Ansprüche,
**dadurch gekennzeichnet,**
**dass** die der Ausstoßöffnung (20) gegenüber liegende Ambossöffnung (24) als Schlitzdüse ausgeführt und das auszustoßende ausgestanzte Teil (16) über diese Schlitzdüse beaufschlagbar ist, wobei vorzugsweise die Ausstoßöffnung schlitzartig ausgeführt ist und sich die Schlitzdüse (24) zumindest im Wesentlichen senkrecht zum Ausstoßschlitz (20) erstreckt.

14. Vorrichtung nach einem der vorhergehenden Ansprüche,
**dadurch gekennzeichnet,**
**dass** Mittel zur Überwachung des die Ausstoßöffnung (20) und die dieser gegenüber liegende Ambossöffnung (24) umfassenden Durchgangs vorgesehen sind, und/oder
**dass** die Überwachungsmittel eine Lichtschranke umfassen.

15. Vorrichtung nach einem der vorhergehenden Ansprüche,
**dadurch gekennzeichnet,**
**dass** Mittel (30) vorgesehen sind, um das ausgestanzte Teil (16) beim Zurückziehen des verfahrbaren Bodens (14) durch Vakuum an diesem zu halten.

## Claims

1. A method for the removal of punch waste on punching using knife attachment cutting, in which, for the production by means of a punch blade of a punched opening in a workpiece supported at the end face (18) of a cylindrical anvil (12) and at a base (14) movable axially therein, a part (16) of the workpiece is punched out and the punched out part (16) lies before its removal on the base (14) movable axially in the cylindrical anvil (12),
**characterized in that**
the movable base (14) is only retracted together with the punched out part (16) into the cylindrical anvil (12) up to and into the region of a lateral ejection opening (20) provided in the cylindrical anvil (12) and the punched out part (16) supported on the retracted base (14) is subsequently ejected through the ejection opening (20) by loading with a corresponding force transversely to the axial direction.

2. A method in accordance with claim 1,
**characterized in that**
the force to be applied for the ejection of the punched out part (16) is applied to the punched out part (16) through an anvil opening (24) disposed opposite the ejection opening (20) and/ or
**in that** the punched out part (16) is ejected through the ejection opening (20) by a brief force impulse.

3. A method in accordance with one of the preceding claims,
**characterized in that**
the punched out part (16) is ejected through the ejection opening (20) mechanically, wherein the punched out part (16) is preferably ejected through the ejection opening (20) via a slider, and in this respect the slider is preferably guided from the outside through the anvil opening (24) disposed opposite the ejection opening (20) for the ejection of the punched out part (16).

4. A method in accordance with claim 1 or claim 2,
**characterized in that**
the punched out part (16) is ejected through the ejection opening (20) pneumatically, wherein the punched out part (16) is preferably ejected through the ejection opening (20) via a blast of compressed air; and
**in that** the compressed air for the ejection of the punched out part (16) is preferably introduced from the outside into the anvil (12) through the anvil opening (24) disposed opposite the ejection opening (20).

5. A method in accordance with any one of the preceding claims,
**characterized in that**
the ejection opening (20) is made in slot form, wherein the height and width of the ejection slot (20) are preferably selected to be only slightly larger than the width or height of the punched out part (16).

6. A method in accordance with any one of the preceding claims,
**characterized in that**
the anvil opening (24) disposed opposite the ejection opening (20) is made as a slot nozzle and the punched out part (16) to be ejected is loaded via this slot nozzle, wherein the ejection opening (20) is preferably made in slot form and the slot nozzle (24) extends at least substantially perpendicular to the ejection slot (20).

7. A method in accordance with any one of the preceding claims,
**characterized in that**
the passage comprising the ejection opening (20) and the anvil opening (24) disposed opposite it is in particular monitored by means of a light barrier and/or the like;
and/or **in that**, on the retraction of the movable base (14), the punched out part (16) is held on it by vacuum.

8. An apparatus (10) for the removal of punch waste on punching using knife attachment cutting, having a cylindrical anvil (12) and a base (14) which is axially movable therein and which serves as a support for a part (16) which has been punched out by means of a punch blade from a workpiece supported at an end face (18) of the anvil (12) and at the base (14), in particular for the carrying out of the method in accordance with any one of the preceding claims,
**characterized in that**
the apparatus is configured such that the movable base (14) can only be retracted together with the punched out part (16) into the cylindrical anvil (12) up to and into the region of a lateral ejection opening (20) provided in the cylindrical anvil (12) and means (22) are provided to subsequently eject the punched out part (16) supported on the retracted base (14) through the ejection opening (20) by loading with a corresponding force transverse to the axial direction.

9. An apparatus in accordance with claim 8,
**characterized in that**
the cylindrical anvil (12) is provided on the side disposed opposite the ejection opening (20) with an opening (24) through which the force to be applied for the ejection of the punched out part (16) can be applied to the punched out part (16);
and/or
**in that** the force loading means (22) are designed such that the punched out part is ejected by a brief force impulse.

10. An apparatus in accordance with claim 8 or claim 9,
**characterized in that**
mechanical force loading means (22) are provided, wherein the mechanical force loading means (22) preferably include a slider via which the punched out part (16) can be ejected through the ejection opening, and in this respect the slider is preferably guided from the outside through the anvil opening (24) disposed opposite the ejection opening (20) for the ejection of the punched out part (16).

11. An apparatus in accordance with claim 8 or claim 9,
**characterized in that**
pneumatic force loading means (22) are provided, wherein the pneumatic force loading means (22) are preferably designed such that the punched out part is ejected through the ejection opening (20) via a blast of compressed air; and
**in that** the compressed air for the ejection of the punched out part (16) is preferably introduced from the outside into the anvil (12) through the anvil opening (24) disposed opposite the ejection opening (20).

12. An apparatus in accordance with any one of the preceding claims,
**characterized in that**
the ejection opening (20) is made in slot form, wherein the height and width of the ejection slot (20) are preferably selected to be only slightly larger than the maximum width or height of the punched out part (16).

13. An apparatus in accordance with any one of the preceding claims,
**characterized in that**
the anvil opening (24) disposed opposite the ejection opening (20) is made as a slot nozzle and the punched out part (16) to be ejected can be loaded via this slot nozzle, wherein the ejection opening is preferably made in slot form and the slot nozzle (24) extends at least substantially perpendicular to the ejection slot (20).

14. An apparatus in accordance with any one of the preceding claims,
**characterized in that**
means are provided for the monitoring of the passage comprising the ejection opening (20) and the anvil opening (24) disposed opposite it; and/or
**in that** the monitoring means comprise a light barrier.

15. An apparatus in accordance with any one of the preceding claims,
**characterized in that**
means (30) are provided in order, on the retraction of the movable base (14), to hold the punched out part (16) on it by vacuum.

## Revendications

1. Procédé pour supprimer des rebuts de poinçonnage lors du poinçonnage en découpe par application d'un couteau, dans lequel, pour engendrer une ouverture poinçonnée dans une pièce à oeuvrer soutenue sur la face frontale (18) d'une enclume cylindrique (12) et sur un fond (14) axialement déplaçable dans cette enclume, au moyen d'un tranchant de poinçonnage, on poinçonne une partie (16) de la pièce à oeuvrer et la partie poinçonnée (16) repose, avant sa suppression, sur le fond (14) axialement déplaçable dans l'enclume cylindrique (12),
**caractérisé en ce que**
le fond déplaçable (14) est rétracté dans l'enclume cylindrique (12), uniquement après le poinçonnage et conjointement avec la partie poinçonnée (16) jusque dans la région d'une ouverture d'éjection latérale (20) prévue dans l'enclume cylindrique (12) et la partie poinçonnée (14) soutenue sur le fond (14) rétracté est ensuite éjectée à travers l'ouverture d'éjection (20) par application d'une force correspondante transversalement à la direction axiale.

2. Procédé selon la revendication 1,
**caractérisé en ce que** la force à appliquer pour l'éjection de la partie poinçonnée (16) est appliquée sur la partie poinçonnée (16) à travers une ouverture (24) de l'enclume située à l'opposé de l'ouverture d'éjection (20), et/ou
**en ce que** la partie poinçonnée (16) est éjectée à travers l'ouverture d'éjection (20) par une courte impulsion de force.

3. Procédé selon l'une des revendications précédentes,
**caractérisé en ce que** la partie poinçonnée (16) est éjectée mécaniquement à travers l'ouverture d'éjection (20), et de préférence la partie poinçonnée (16) est éjectée à travers l'ouverture d'éjection (20) au moyen d'un poussoir et le poussoir est ici de préférence guidé, pour éjecter la partie poinçonnée (16) depuis l'extérieur en traversant l'ouverture de l'enclume (24) située à l'opposé de l'ouverture d'éjection (20).

4. Procédé selon la revendication 1 ou 2,
**caractérisé en ce que** la partie poinçonnée (16) est éjectée à travers l'ouverture d'éjection (20) de manière pneumatique, et la partie poinçonnée (16) est de préférence éjectée à travers l'ouverture d'éjection (20) au moyen d'une bouffée d'air comprimé, et
**en ce que** l'air comprimé destiné à l'éjection de la partie poinçonnée (16) est de préférence introduit dans l'enclume (12) depuis l'extérieur à travers l'ouverture de l'enclume (24) située à l'opposé de l'ouverture d'éjection (20).

5. Procédé selon l'une des revendications précédentes,
**caractérisé en ce que** l'ouverture d'éjection (20) est réalisée à la manière d'une fente et la hauteur et la largeur de la forme d'éjection (20) sont de préférence choisies seulement légèrement plus grandes que la largeur ou respectivement la hauteur de la partie poinçonnée (16).

6. Procédé selon l'une des revendications précédentes,
**caractérisé en ce que** l'ouverture de l'enclume (24) située à l'opposé de l'ouverture d'éjection (20) est réalisée à la manière d'une buse en fente, et la partie poinçonnée à éjecter (16) est attaquée via cette buse en fente, et l'ouverture d'éjection est de préférence réalisée à la manière d'une fente, ladite buse en fente (24) s'étendant au moins sensiblement perpendiculairement à la fente d'éjection (20).

7. Procédé selon l'une des revendications précédentes,
**caractérisé en ce que** la traversée qui inclut l'ouverture d'éjection (20) et l'ouverture de l'enclume (24) située à l'opposé de celle-ci est surveillée, en particulier au moyen d'une barrière lumineuse et/ou similaire,
et/ou **en ce que**, lors de la rétraction du fond déplaçable (14) la partie poinçonnée (16) est retenue par un vide contre celui-ci.

8. Dispositif (10) pour éliminer des déchets de poinçonnage lors du poinçonnage en découpe par application d'un couteau, comprenant une enclume cylindrique (12) et un fond (14) axialement déplaçable dans celle-ci, qui sert d'appui pour une partie (16) qui a été poinçonnée au moyen d'un tranchant de poinçonnage depuis une pièce à oeuvrer soutenue sur une face frontale (18) de l'enclume (12) et sur le fond (14), en particulier pour la mise en oeuvre du procédé selon l'une des revendications précédentes,
**caractérisé en ce que** le dispositif est ainsi réalisé que le fond déplaçable (14) est rétractable dans l'enclume cylindrique (12) uniquement après le poinçonnage et conjointement avec la partie poinçonnée (16) jusque dans la région d'une ouverture d'éjection (20) latérale prévue dans l'enclume cylindrique (12), et il est prévu des moyens pour éjecter ensuite la partie poinçonnée (16) soutenue sur le fond rétracté (14) par application d'une force correspondante transversalement à la direction axiale à travers l'ouverture d'éjection (20).

9. Dispositif selon la revendication 8,
**caractérisé en ce que** l'enclume cylindrique (12) est pourvue d'une ouverture (24) sur le côté situé à l'opposé de l'ouverture d'éjection (20), à travers laquelle peut être appliquée sur la partie poinçonnée (16) la force à appliquer pour l'éjection de la partie poinçonnée (16),
et/ou **en ce que** les moyens d'application de force (22) sont ainsi conçus que la partie poinçonnée est éjectée par une brève impulsion de force.

10. Dispositif selon la revendication 8 ou 9,
**caractérisé en ce qu'**il est prévu des moyens mécaniques d'application de force (22), lesdits moyens mécaniques d'application de force (22) comprenant de préférence un poussoir au moyen duquel la partie poinçonnée (16) peut être éjectée à travers l'ouverture d'éjection et, pour éjecter la partie poinçonnée (16), le poussoir est de préférence guidé depuis l'extérieur à travers l'ouverture de l'enclume (24) située à l'opposé de l'ouverture d'éjection (20).

11. Dispositif selon la revendication 8 ou 9,
**caractérisé en ce qu'**il est prévu des moyens d'application de force pneumatiques (22), lesdits moyens d'application de force pneumatiques (22) étant de préférence ainsi réalisés que la partie poinçonnée est éjectée à travers l'ouverture d'éjection (20) au moyen d'une bouffée d'air comprimé, et
**en ce que** l'air comprimé pour éjecter la partie poinçonnée (16) est de préférence susceptible d'être introduit dans l'enclume (12) depuis l'extérieur en traversant l'ouverture de l'enclume (24) située à l'opposé de l'ouverture d'éjection (20).

12. Dispositif selon l'une des revendications précédentes,
**caractérisé en ce que** l'ouverture d'éjection (20) est réalisée à la manière d'une fente, et la hauteur et la largeur de la fente d'éjection (20) sont de préférence choisies uniquement légèrement plus grandes que la largeur ou la hauteur maximale de la partie poinçonnée (16).

13. Dispositif selon l'une des revendications précédentes,
**caractérisé en ce que** l'ouverture de l'enclume (24) située à l'opposé de l'ouverture d'éjection (20) est réalisée comme une buse en fente, et la partie poinçonnée (16) à éjecter est susceptible d'être attaquée via cette buse en fente, et l'ouverture d'éjection est de préférence réalisée à la manière d'une fente, et la buse en fente (24) s'étend au moins sensiblement perpendiculairement à la fente d'éjection (20).

14. Dispositif selon l'une des revendications précédentes,
**caractérisé en ce qu'**il est prévu des moyens pour la surveillance du passage qui inclut l'ouverture d'éjection (20) et l'ouverture de l'enclume (24) située à l'opposé de celle-ci, et/ou
**en ce que** les moyens de surveillance comprennent une barrière lumineuse.

15. Dispositif selon l'une des revendications précédentes,
**caractérisé en ce qu'**il est prévu des moyens (30) pour retenir la partie poinçonnée (16), lors de la rétraction du fond déplaçable (14), par un vide contre celui-ci.
